# EUROPÄISCHE PATENTSCHRIFT

(11) **EP 0 825 349 B1**
(45) Veröffentlichungstag und Bekanntmachung des Hinweises auf die Patenterteilung: **08.11.2000**
(21) Anmeldenummer: 97112734.5
(22) Anmeldetag: 24.07.1997
(51) Int. Cl.: F15B 13/04

(54) **Proportional-Wegesteuerventil**
Proportional directional control valve
Valve de commande directionnelle et proportionnelle

(30) Priorität: 22.08.1996 DE 29614605 U
(43) Veröffentlichungstag der Anmeldung: 25.02.1998
(73) Patentinhaber: HEILMEIER & WEINLEIN Fabrik für Oel-Hydraulik GmbH & Co. KG, 81673 München (DE)
(72) Erfinder: Ascherl, Martin, Dipl.-Ing., 81371 München (DE)
(74) Vertreter: Grünecker, Kinkeldey, Stockmair & Schwanhäusser Anwaltssozietät

(56) Entgegenhaltungen:
- EP-A- 0 121 600
- DE-A- 2 919 364
- DE-A- 2 941 583
- DE-A- 3 117 085
- DE-A- 3 217 495

## Beschreibung

Die Erfindung betrifft ein Proportional-Wegesteuerventil der im Oberbegriff des Anspruchs 1 angegebenen Art.

Proportional-Wegesteuerventile, z.B. für Kransteuerungen, sind teure und konstruktiv aufwendige Hydraulikkomponenten. Der Unterschied zu sogenannten Schwarz/Weiß-Wegesteuerventilen besteht darin, daß das Proportional-Wegesteuerventil die Geschwindigkeit des angesteuerten Verbrauchers stufenlos ändert, d.h., die zum Verbraucher gesteuerte Menge in einem bestimmten Verhältnis zur Hubbewegung des Schieberkolbens stetig variiert, während ein Schwarz-Weiß-Steuerventil zwischen einer Sperrstellung und einer Durchgangsstellung verstellt wird und dann die gesamte verfügbare Menge durchläßt. Zur Verstellung des Proportional-Wegesteuerventils werden beispielsweise Proportionalmagneten, Handhebel oder hydraulische Vorsteuerungen gegen Federkraft benutzt. Bei der Bewegung des Schieberkolbens aus der Absperrstellung wird zunächst ein kleiner seitlicher Durchgangsquerschnitt zum Verbraucheranschluß geöffnet. Dann liegt jedoch die größte Druckdifferenz zwischen dem Druckanschluß und dem Verbraucheranschluß vor. Mit dieser großen Druckdifferenz entsteht eine Strömungsdynamik, mit der das Druckmittel nicht nur radial, sondern auch mit einer in Längsrichtung des Schieberkolbens liegenden Strömungskomponente in den Verbraucheranschluß schießt. Es entsteht dadurch eine axiale Druckkomponente auf den Schieberkolben, die bei der Öffnungsbewegung bis zu einem Maximum wächst und dann wieder stark abfällt. Da der Schieberkolben unter dieser axialen Druckkomponente sozusagen der von außen gegen die Federkraft aufgebrachten Verstellkraft wegfahren möchte, bzw. für die Verstellkraft vorübergehend extrem leichtgängig verschiebbar wird, ist eine stetige Verstellbewegung des Schieberkolbens schwierig zu erreichen, wie sie für ein Proportional-Wegesteuerventil zweckmäßig wäre. Um diesen unerwünschten Einfluß der Strömungsdynamik auf die Verstellbewegung zu vermeiden, wird in der Praxis bei technisch aufwendigen Proportional-Wegesteuerschiebem, z.B. für Kransteuerungen, ein starker Proportionalmagnet verwendet, der gegen eine stark ausgelegte Feder arbeitet, so daß die zunächst anwachsende und dann rasch abfallende axiale Druckkomponente aus der Strömungsdynamik keinen unwesentlichen Einfluß gewinnt. Starke Proportionalmagneten und starke Federn sind jedoch teuer, schwer und benötigen erheblichen Bauraum. Es ist ferner üblich, einen sogenannten Zulaufregler mit Druckwaage zu verwenden, der die Druckdifferenz zwischen dem Druckanschluß und dem Verbraucheranschluß konstant (Lastunabhängigkeit) auf einem wählbaren Maß hält. Zulaufregler sind jedoch ebenfalls technisch aufwendige und teure Komponenten, die Bauraum beanspruchen. Ein anderer Weg besteht in der Praxis darin, eine störungskraftarme Strömungsführung über kooperierende Taschen in der Gehäusebohrungswand und im Schieber vorzusehen. Abgesehen davon, daß diese spezielle Strömungsführung herstellungstechnisch aufwendig ist, läßt sich dennoch der Einfluß der axialen Druckkomponente nicht in zufriedenstellendem Maß beseitigen.

Bei elektrohydraulisch gesteuerten Staplern werden in der Praxis vorwiegend kleinbauende und kostengünstige Schwarz/Weiß-Wegesteuerventile mit relativ schwachen Betätigungsmagneten und schwachen Gegenfedern verwendet. Für einige Funktionen eines Hubstaplers, beispielsweise für die Hebefunktion oder die Hubmast-Verschiebefunktion, wird eine sogenannte Rampe benötigt, um die jeweilige Bewegung ohne Sprung steuern zu können. Diese Rampe wird im Regelfall mit erheblichem Aufwand über die Elektronik erzeugt. Es besteht jedoch erheblicher Bedarf, diese Rampe mittels eines kostengünstigen und kleinbauenden Proportional-Wegesteuerventil auf hydraulischem Weg zu ermöglichen. Derartige Proportional-Wegesteuerventile sollen herstellungstechnisch und kostenmäßig und bezüglich der Ausstattung mit den Betätigungsmagneten und den Gegenfedern zu üblichen Schwarz/Weiß-Wegesteuerventilen mit Magnetbetätigung oder Handbetätigung konkurrenzfähig sein.

Weiterer Stand der Technik zu Proportional-Wegsteuerventilen ist enthalten in EP-A-0 121 660; DE-A-32 17 495; DE-A-29 19 364, DE-A-31 17 085 und DE-A-29 41 583.

Der Erfindung liegt die Aufgabe zugrunde, ein Proportional-Wegesteuerventil der eingangs genannten Art zu schaffen, das herstellungstechnisch und kostenmäßig und in den Abmessungen einem Schwarz/Weiß-Wegesteuerventil ebenbürtig ist, die Verwendung relativ schwacher Betätigungsmagneten und schwacher Gegenfedern ermöglicht, und ein inwandfreies proportionales Steuerverhalten erbringt, unabhängig davon, ob es sich um ein 2/2-, 3/2- oder 4/3-Wegesteuerventil handelt.

Die gestellte Aufgabe wird erfindungsgemäß mit den im Anspruch 1 angegebenen Merkmalen gelöst.

Dank der im wesentlichen radial verlaufenden Strömungsrichtstrecke im Kolbenschieber tritt überraschend keine spürbare Variation der axialen Druckkomponente aus der Strömungsdynamik über den anfänglichen Verstellhub des Schieberkolbens mehr auf bzw. entsteht überhaupt keine störende axiale Druckkomponente, die die stetige Hubbewegung des Schieberkolbens auch bei Verwendung eines nur relativ schwachen Proportionalmagneten und einer schwachen Gegenfeder störend beeinflussen könnte. Die Strömunsrichtstrecke läßt sich mit baulich geringem Aufwand bei einem üblichen Schwarz/Weiß-Wegesteuerventil-Konzept verwirklichen. Ein bisher für ein solches Schwarz/Weiß-Wegesteuerventil verwendeter Betätigungsmagnet kann gegebenenfalls nach einer Anpassung der Magnetkennlinie an die Kennlinie der schwachen Gegenfeder weiterverwendet werden. Der Grund für die überraschende Beseitigung des Störeffekts der Strömungsdynamik liegt vermutlich darin, daß gerade bei der anfänglich hohen Druckdifferenz zwischen dem Druckanschluß und dem Verbraucheranschluß das Druckmittel wegen der Strömungsrichtstrecke ohne nennenswerte axiale Strömungskomponente in den Verbraucheranschluß schießt und eine gegebenenfalls in der Strömungsrichtstrecke entstehende axiale Kraft durch eine entgegengesetzte Kraft kompensiert wird, die an der im wesentlichen radialen Gegendruckwand entsteht. Mittels der Strömungsrichtstrecke wird schon bei der Anfangshubbewegung des Schieberkolbens eine, stetige Mengenregelung erreicht, ehe bei zunehmender Verstellung des Schieberkolbens in Richtung zur Durchgangsstellung eine dafür bestimmte Steuerkante die Mengenregelung übernimmt. Dann ist die Druckdifferenz zwischen dem Druckanschluß und dem Verbraucheranschluß bereits so weit reduziert, daß sich auch bei schräger Strömung keine spürbare axiale Druckkraft am Kolbenschieber mehr ergibt. Es läßt sich mittels der Strömungsrichtstrecke eine sehr gleichmäßige Mengenregelung über einen relativ kurzen Hubweg des Schieberkolbens erzielen, was in vielen Anwendungsfällen wünschenswert ist. Der Proportional-Wegesteuerschieber ist besonders geeignet zur Verwendung in Hubstaplern, bei denen eine Rampenfunktion benötigt wird, und Drücke bis zu 300 bar und Mengen bis zu ca. 30 l/min oder mehr zu beherrschen sind, und ist eine akzeptable Alternative zum üblichen Schwarz/Weiß-Wegesteuerventil. Die Rampenfunktion wird hydraulisch erzielt.

Gemäß Anspruch 2 vermindert die axiale Überdeckung, daß die Strömungsrichtstrekke mit ihrer Gegendruckwand zunächst die anfängliche hohe Druckdifferenz mit radial gerichteter Strömung in den Verbraucheranschluß und ohne variierende Druckkomponente, ehe die Steuerkante mit dem Rand des Verbraucheranschlusses blendenartig zusammenzuwirken beginnt.

Um über einen relativ kurzen Gesamthubweg des Kolbenschiebers eine stetige Mengenkennlinie zu erreichen, ist es gemäß Anspruch 3 zweckmäßig, die Überdeckung auf ein solches Maß zu begrenzen, das herstellungstechnisch und materialbedingt gerade noch zulässig ist. Das heißt, daß die, im wesentlichen radiale Gegendruckwand in der Strömungsrichtstrecke sehr nahe an der Steuerkante liegt. Dabei ist es wichtig, daß auch das axiale Maß des Auslasses der Strömungsrichtstrecke relativ klein ist, um den aus der Strömungsdynamik entstehenden Druck auf der Gegendruckwand im gewünschten Sinn nutzen zu können.

Gemäß Anspruch 4 wird eine stetige Mengenkennlinie dadurch erreicht, daß trotz der Überdeckung entweder die Regelkerbe oder Regelfase zu wirken beginnt, unmittelbar nachdem die Kante der Gegendruckwand den Rand des Verbraucheranschlusses überfahren hat, oder die Regelkerbe oder Regelfase bereits zu wirken beginnt, ehe die Kante der Gegendruckwand den Rand des Verbraucheranschlusses überfährt.

Gemäß Anspruch 5 wird die Strömung sogar schräg zurück umgelenkt, um die Gegendruckwand gezielt zur Kompensationswirkung zu bringen und eine axiale Druckkomponente in Verstellrichtung zur Durchgangsstellung mit Sicherheit zu vermeiden bzw. vollständig zu kompensieren.

Herstellungstechnisch einfach ist die Ausführungsform gemäß Anspruch 6.

Alternativ kann auch die Ausführungsform gemäß Anspruch 7 zweckmäßig sein.

Im Hinblick auf eine nur allmähliche Öffnung des Durchgangsquerschnitts über einen kleinen Hubweg des Schieberkolbens kann die Ausführungsform gemäß Anspruch 8 vorteilhaft sein.

Gemäß Anspruch 9 sind mehrere Strömungsrichtstrecken um den Umfang des Schieberkolbens verteilt, die kooperieren, um die anfänglich hohe Druckdifferenz zu verringern, und gemeinsam das Entstehen der axialen Druckkomponente zu verhindern.

Die Ausführungsform gemäß Anspruch 10 ist herstellungstechnisch einfach.

Gemäß Anspruch 11 wird die Einschnürung nur von wenigstens einer Strömungstasche im Schieberkolbenumfang gebildet. Im Zusammenhang damit kann es zweckmäßig sein, den Verbraucheranschluß als kreisrunde Bohrung in die Gehäusebohrung zu führen.

Da die Strömungsrichtstrecke benötigt wird, um die anfängliche hohe Druckdifferenz ohne variierende axiale Druckkomponente zu reduzieren, ist es gemäß Anspruch 13 zweckmäßig, den Durchgangsquerschnitt der Strömungsrichtstrecke von vornherein auf eine Teilmenge der maximalen Menge abzustimmen.

Anhand der Zeichnungen werden Ausführungsformen des Erfindungsgegenstandes erläutert. Es zeigen:
- Fig. 1: einen Längsschnitt eines Proportional-Wegesteuerventils in der Absperrstellung,
- Fig. 2: einen Längsschnitt des Proportional-Wegesteuerventils in der vollen Durchgangsstellung,
- Fig. 3: eine Draufsicht auf eine Detailvariante, und
- Fig. 4: einen um 90° gedrehten Axialschnitt in Fig. 3, wobei in den Fig. 3 und 4 zwei unterschiedliche Ausführungsvarianten angedeutet sind.

Ein Proportional-Wegesteuerventil P in Schieberbauweise gemäß den Fig. 1 und 2 weist in einem Gehäuse 1 eine Gehäusebohrung 2 für einen in Längsrichtung der Gehäusebohrung 2 verstellbaren Schieberkolben S auf. Der Schieberkolben S besitzt eine mittige Einschnürung E, beispielsweise einen umlaufenden Einstich, die axial beiderseits von je einer Dichtzone D begrenzt wird. Der Einstich bildet je eine Steuerkante 3, die mit einer Fase oder wenigstens einer Steuerkerbe 4 versehen sein kann. In die Gehäusebohrung 2 münden mittig ein Druckanschluß P und axial dazu versetzt Rücklaufanschlüsse R. Zwischen den Rücklaufanschlüssen R und dem Druckanschluß P sind Verbraucheranschlüsse V1 und V2 im Gehäuse 1 vorgesehen, und zwar, z.B., in Umfangsrichtung umlaufende Einstiche 5. Der dem Druckanschluß P zugewandete Rand 6 jedes Einstiches bildet ebenfalls eine Steuerkante, die mit den Dichtzonen D bzw. den Steuerkanten 3 bzw. den Steuerkerben 4 zusammenarbeiten.

Eine Strömungsrichtstrecke A im Schieberkolben S umgeht die Steuerkante 3 und führt mit im wesentlichen radialer Ausströmrichtung von der Einschnürung E bis in die Dichtzone D. Die Strömungsrichtstrecke A besteht aus einer im wesentlichen radialen, kreisrunden Bohrung 7, in die von der Einschnürung E eine beispielsweise schräg verlaufende Bohrung 8 einmündet. Teil der Strömungsrichtstrecke A ist benachbart zur Steuerkante 3 eine im wesentlichen radial ausgerichtete Gegendruckwand 9. Die Gegendruckwand 9 liegt in Verstellrichtung des Schieberkolbens S zur jeweiligen Durchgangsstellung (z.B. Fig. 2, Durchgangsstellung zum Verbraucheranschluß V1) hinten.

Der Schieberkolben S ist durch eine Betätigungseinrichtung B verstellbar, die in Richtung der gegensinnigen Pfeile 11 wirkt. Beispielsweise dienen als Betätigungseinrichtung B zwei einander entgegengesetzt wirkende Proportionalmagneten (nicht dargestellt), deren jeder eine von seiner Strombeaufschlagung abhängige Betätigungskraft (jeweils in Richtung eines Pfeiles 11) zu erzeugen vermag. Ferner sind Gegenfedern 10 vorgesehen, die den Schieberkolben K in der gezeigten Absperrstellung zentrieren und wechselseitig jeweils gegen eine Betätigungskraft wirksam sind. Die Gegenfedern 10 haben zweckmäßigerweise lineare Federkennlinien. Die Magnetkennlinien der Proportionalmagneten sind zweckmäßigerweise so auf die Federkennlinie abgestimmt, daß sich exakt vorherbestimmbare Schnittpunkte ergeben, die bestimmte Positionen des Schieberkolbens S und bestimmten Mengen für die Verbraucher definieren, die an den Verbraucheranschlüssen V1,V2 angeschlossen sind. Anstelle zweier Verbraucher könnte auch ein wechselseitig beaufschlagbarer, einzelner Verbraucher oder nur ein einfach wirkender Verbraucher angeschlossen sein. Es ist denkbar, einfache Schaltmagneten zu verwenden, die eine an die Gegenfeder angepaßte, zu einer Mengenregelung nutzbare Kennlinie haben.

In Fig. 1 ist die Absperrstellung des Kolbenschiebers S gezeigt, in der die Verbraucheranschlüsse V2,V1 von den Rücklaufanschlüssen R und vom Druckanschluß P durch die Dichtzonen D abgetrennt sind. Die Auslässe der Strömungsrichtstrecken A in den Dichtzonen D werden von der Bohrungswand abgesperrt.

Wird der Schieberkolben S aus der in Fig. 1 gezeigten Absperrstellung durch eine Betätigungskraft (linker Pfeil 11) geringfügig nach rechts verschoben, dann wird zunächst die Überdeckung zwischen dem Auslaß der rechten Strömungsrichtstrecke A und dem Rand 6 des Einstiches 5 überfahren, ehe sich zur Mengenregelung ein kleiner Durchgangsquerschnitt öffnet, über den das Druckmittel vom Druckanschluß P in den Verbraucheranschluß V1 strömt. Aufgrund der radialen Ausrichtung der Strömungsrichtstrecke A schießt das Druckmittel im wesentlichen radial in den Einstich 5. Eine aufgrund der Strömungsdynamik ggfs. entstehende, axial und nach rechts gerichtete Druckkraft auf den Schieberkolben S wird ausgeglichen durch eine gleichzeitig auf der Gegendruckwand 9 erzeugte, und entgegengesetzt gerichtete Druckkraft. Dann wird der Durchgangsquerschnit allmählich vergrößert, wobei sich die anfänglich hohe Druckdifferenz zwischen dem Druckanschluß P und dem Verbraucheranschluß V verringert. Bei der Weiterbewegung des Schiebekolbens S kommen die Kerben 4 zur Zusammenarbeit mit dem Rand 6, wobei sich die Kerben 4 zweckmäßigerweise mit dem Auslaß der Strömungsrichtstrecke A zumindest teilweise überlappen, so daß sich auch weiterhin eine stufenlose Mengenregelung ergibt, bei der dann ein Teil der Menge durch die Strömungsrichtstrecke A und ein weiterer Teil der Menge über die Kerben 4 in den Verbraucheranschluß V1 gelangt. Die stetige Mengenregelung wird fortgesetzt bis in die volle Durchgangsstellung gemäß Fig. 2. Wird dann der in Fig. 1 und 2 linke Magnet entregt, dann stellen die Gegenfedern 10 den Schieberkolben S wieder in die in Fig. 1 gezeigte Absperrstellung zurück, jedoch wiederum unter Regeln der Menge bis zur Absperrung.

In Fig. 2 ist in der rechten Dichtzone D als alternative Strömungsrichtstrecke A ein schmaler, in Umfangsrichtung verlaufender Schlitz 7' gezeigt, der im wesentlichen radial verläuft und die Gegendruckwand 9 mit einer Schlitzseite bildet. In der linken Dichtzone D ist ein relativ zur Umfangsrichtung schräg gestellter Schlitz 7" als weitere Alternative gezeigt.

Die Fig. 3 und 4 verdeutlichen einen Schieberkolben S mit wenigstens einer die Einschnürung E bildenden Strömungstasche, die sich über einen begrenzten Umfangsbereich des Schieberkolbens S erstreckt. Zum Zwecke des Druckausgleichs können diametral gegenüberliegend zwei Strömungstaschen vorgesehen sein. Eine Hinterschneidung 12 stellt die Strömungsverbindung von der Einschnürung E zu den Radialbohrungen der Strömungsrichtstrecke A her. Durchgangsbohrungen 13 im Schieberkolben S verbinden ggfs. die beiden diametral gegenüberliegenden Strömungstaschen. Der Druckanschluß P (nicht gezeigt) ist zweckmäßigerweise an der gegenüberliegenden Seite vorgesehen.

In der linken Hälfte von Fig. 3 ist gezeigt, daß die Strömungsrichtstrecke A aus zwei in Umfangsrichtung verteilten Radialbohrungen besteht, zwischen denen die Kerbe 4 an der Steuerkante 3 vorgesehen sein kann. Der Verbraucheranschluß V1,V2 wird entweder von einem Einstich 5 in der Gehäusebohrungswand oder von einer in die Gehäusebohrung mündenden Bohrung 5' gebildet, deren Rand 6' mit der Strömungsrichtstrecke A und den Kerben 4 zusammenarbeitet, deren gegenseitiger Umfangsabstand in Fig. 3 übertrieben dargestellt ist.

In Fig. 4 ist gezeigt, daß die Hinterschneidung 12 die Strömungsverbindung 8' entsprechend der Bohrung 8 in Fig. 1 bildet. In der rechten Hälfte von Fig. 4 ist angedeutet, daß die Hinterschneidung einen schräg ansteigenden Verlauf hat und eine sich erweiternde Strömungsverbindung 82' zu der oder den Bohrungen 7 herstellt, die zweckmäßigerweise etwas schräg angestellt sind, um die Strömung um mehr als 90° umzulenken. Durch beide Maßnahmen (alternativ oder additiv) entsteht eine Gegendruckfläche, die größer ist als die in Verstellrichtung zur Durchgangsstellung vordere Fläche der Bohrung 7, um eine besonders wirksame Kompensation einer nach rechts gerichteten Druckkomponente am Schieberkolben S zu erreichen.

Auch bei der Ausführungsform der Fig. 1 und 2 können über den Umfang des Schieberkolbens S verteilt mehrere Strömungsrichtstrecken A vorgesehen sein. Bei einem Schieberkolbendurchmesser von beispielsweise 13 mm reichen zwei Radialbohrungen mit einem Durchmesser von jeweils 1,5 mm aus. Die Anzahl der Strömungsrichtstrecken A richtet sich nach den Druckverhältnissen und Mengenverhältnissen, die zu beherrschen sind. Eine sehr große Anzahl über den Umfang verteilter Strömungsrichtstrecken A hat sich als unzweckmäßig erwiesen.

## Patentansprüche

1. Proportional-Wegesteuerventil (P) in Schieberbauweise für die Hochdruck-Hydraulik, mit einem in einer Gehäusebohrung (2) verschiebbaren Schieberkolben (S), der in Axialrichtung beabstandet Dichtzonen (D) und wenigstens eine zwischen zwei Dichtzonen liegende Einschnürung (E) aufweist, und in Abhängigkeit von seiner durch eine externe Betätigungseinrichtung (B) einstellbaren Hubbewegung mittels der Einschnürung (E) die Durchgangsmenge zwischen einem Druckanschluß (P) der Gehäusebohrung und wenigstens einem axial zum Druckanschluß (P) versetzten Verbraucheranschluß (V1,V2) steuert, **dadurch gekennzeichnet,** daß im Schieberkolben (S) wenigstens eine von der Einschnürung (E) in die angrenzende und mit zumindest dem Verbraucheranschluß-Rand (6) zusammenwirkende Dichtzone (D) führende Strömungsrichtstrecke (A) mit im wesentlichen radialer Ausströmrichtung vorgesehen ist, die im Schieberkolben (S) eine zwischen der Einschnürung (E) und der Dichtzone (D) gebildete Steuerkante (3) umgeht und eine in Verstellrichtung des Schieberkolbens (S) zur Durchgangsstellung hintenliegende, im wesentlichen radial ausgerichtete Gegendruckwand (9) aufweist.

2. Proportional-Wegesteuerventil nach Anspruch 1, **dadurch gekennzeichnet**, daß zwischen dem Auslaß der Strömungsrichtstrecke (A) und der Steuerkante (3) eine axiale Überdeckung vorgesehen ist.

3. Proportional-Wegesteuerventil nach Anspruch 2, **dadurch gekennzeichnet,** daß die axiale Überdeckung auf ein herstellungstechnisch und materialbedingtes Minimalmaß begrenzt ist.

4. Proportional-Wegesteuerventil nach den Ansprüchen 2 oder 3, **dadurch gekennzeichnet,** daß an der Steuerkante (3) wenigstens eine, vorzugsweise die Überdekkung übergreifende, Kerbe (4) oder eine Regelfase vorgesehen ist.

5. Proportional-Wegesteuerventil nach Anspruch 1, **dadurch gekennzeichnet,** daß die Strömungsrichtstrecke (A) entgegen der Verstellrichtung des Schieberkolbens (S) zur Durchgangsstellung nach außen schräg zurückweichend ausgebildet ist.

6. Proportional-Wegesteuerventil nach Anspruch 1, **dadurch gekennzeichnet,** daß die Strömungsrichtstrecke (A) eine radiale oder schräg gestellte Bohrung (7) mit kreisrundem Querschnitt aufweist.

7. Proportional-Wegesteuerventil nach Anspruch 1, **dadurch gekennzeichnet,** daß die Strömungsrichtstrecke (A) einen in Umfangsrichtung verlaufenden, in etwa radialen Schlitz (7') aufweist.

8. Proportional-Wegesteuerventil nach Anspruch 1, **dadurch gekennzeichnet,** daß die Strömungsrichtstrecke (A) einen gegenüber der Umfangsrichtung schräg gestellten, in etwa radialen Schlitz (72') aufweist.

9. Proportional-Wegesteuerventil nach Anspruch 1, **dadurch gekennzeichnet,** daß mehrere Strömungsrichtstrecken (A) in Umfangsrichtung verteilt, vorzugsweise in einer gemeinsamen Radialebene des Schieberkolbens (S), vorgesehen sind.

10. Proportional-Wegesteuerventil nach Anspruch 1, **dadurch gekennzeichnet,** daß die Einschnürung (E) ein umlaufender Einstich im Schieberkolben (S) und der Verbraucheranschluß (V1) ebenfalls ein umlaufender Einstich(5) der Gehäusebohrungswand sind.

11. Proportional-Wegesteuerventil nach Anspruch 1, **dadurch gekennzeichnet,** daß die Einschnürung (E) eine in Umfangsrichtung des Schieberkolbens (S) begrenzte Strömungstasche zwischen zwei axial beabstandeten Steuerkanten (3) ist.

12. Proportional-Wegesteuerventil nach Anspruch 11, **dadurch gekennzeichnet,** daß der Verbraucheranschluß (V1,V2) eine kreisrunde Bohrung (5') ist.

13. Proportional-Wegesteuerventil nach wenigstens einem der Ansprüche 1 bis 12, **dadurch gekennzeichnet,** daß der Durchgangsquerschnitt der Strömungsrichtstrekke (A) auf eine kleinere Durchgangsmenge abgestimmt ist als die in der vollen Durchgangsstellung des Schieberkolbens (S) in den Verbraucheranschluß (V1,V2) gesteuerte Durchgangsmenge.

## Claims

1. Proportional directional control valve (P) of the slide type for high-pressure hydraulics, with a slide piston (S) which is displaceable in a housing bore (2) and which has, spaced in the axial direction, sealing zones (D) and at least one contraction (E) lying between two sealing zones and, as a function of its stroke movement adjustable by means of an external actuating device (B), controls, by means of the contraction (E), the passage quantity between a pressure connection (P) of the housing bore and at least one consumer connection (V1, V2) offset axially relative to the pressure connection (P), characterized in that in the slide piston (S) is provided at least one flow-directing stage (A), with an essentially radial outflow direction, which leads from the contraction (E) into the adjoining sealing zone (D) cooperating with at least the consumer connection edge (6) and which bypasses, in the slide piston (S), a control edge (3) formed between the contraction (E) and the sealing zone (D) and has an essentially radially oriented counterpressure wall (9) located at the rear of the passage position in the direction of adjustment of the slide piston (S).

2. Proportional directional control valve according to Claim 1, characterized in that an axial overlap is provided between the outlet of the flow-directing stage (A) and the control edge (3).

3. Proportional directional control valve according to Claim 2, characterized in that the axial overlap is limited to a minimal amount necessitated as a consequence of production and material.

4. Proportional directional control valve according to Claim 2 or 3, characterized in that at least one notch (4) preferably spanning the overlap or a regulating chamfer is provided at the control edge (3).

5. Proportional directional control valve according to Claim 1, characterized in that the flow-directing stage (A) is designed to be set back obliquely outwards relative to the passage position counter to the direction of adjustment of the slide piston (S).

6. Proportional directional control valve according to Claim 1, characterized in that the flow-directing stage (A) has a radial or obliquely set bore (7) of circular cross section.

7. Proportional directional control valve according to Claim 1, characterized in that the flow-directing stage (A) has an approximately radial slot (7') running in the circumferential direction.

8. Proportional directional control valve according to Claim 1, characterized in that the flow-directing stage (A) has an approximately radial slot (72') set obliquely relative to the circumferential direction.

9. Proportional directional control valve according to Claim 1, characterized in that a plurality of flow-directing stages (A) are provided, distributed in the circumferential direction, preferably in a common radial plane of the slide piston (S).

10. Proportional directional control valve according to Claim 1, characterized in that the contraction (E) is a variable undercut in the slide piston (S) and the consumer connection (V1) is likewise a variable undercut in the housing bore wall.

11. Proportional directional control valve according to Claim 1, characterized in that the contraction (E) is a flow pocket between two axially spaced control edges (3) which is limited in the circumferential direction of the slide piston (S).

12. Proportional directional control valve according to Claim 11, characterized in that the consumer connection (V1, V2) is a circular bore (5').

13. Proportional directional control valve according to at least one of Claims 1 to 12, characterized in that the passage cross section of the flow-directing stage (A) is coordinated with a smaller passage quantity than the passage quantity introduced into the consumer connection (V1, V2) in the full passage position of the slide piston (S).

## Revendications

1. Distributeur proportionnel (P) du type à tiroir pour l'hydraulique à haute pression, comportant un tiroir cylindrique (S) qui est mobile dans un alésage (2) d'un corps, présente, espacés dans la direction axiale, des zones d'étanchéité (D) et au moins un étranglement (E) situé entre deux zones d'étanchéité, et, en fonction de sa course, réglable par un dispositif de commande extérieur (B), commande au moyen de l'étranglement (E) le débit de passage entre un orifice d'alimentation (P) de l'alésage du corps et au moins un orifice d'utilisation (V1, V2) décalé axialement de l'orifice d'alimentation (P), caractérisé par le fait que dans le tiroir cylindrique (S) est prévue au moins une voie directrice d'écoulement (A) dont la direction d'écoulement est sensiblement radiale, qui va de l'étranglement (E) dans la zone d'étanchéité (D) contiguë et coopérant avec au moins le bord (6) de l'orifice d'utilisation, qui contourne dans le tiroir cylindrique (S) une arête de réglage (3) formée entre l'étranglement (E) et la zone d'étanchéité (D), et qui présente une paroi de contre-pression (9) orientée sensiblement radialement et située en arrière dans la direction de déplacement du tiroir cylindrique (S) vers la position de passage.

2. Distributeur proportionnel selon la revendication 1, caractérisé par le fait qu'un recouvrement axial est prévu entre la sortie de la voie directrice d'écoulement (A) et l'arête de réglage (3).

3. Distributeur proportionnel selon la revendication 2, caractérisé par le fait que le recouvrement axial est limité à une dimension minimale par la technique de fabrication et la matière.

4. Distributeur proportionnel selon l'une des revendications 2 et 3, caractérisé par le fait que sur l'arête de réglage (3) est prévue au moins une encoche (4), de préférence coiffant le recouvrement, ou un chanfrein de régulation.

5. Distributeur proportionnel selon la revendication 1, caractérisé par le fait que la voie directrice d'écoulement (A) recule obliquement vers l'extérieur dans la direction opposée à la direction de déplacement du tiroir cylindrique (S) vers la position de passage.

6. Distributeur proportionnel selon la revendication 1, caractérisé par le fait que la voie directrice d'écoulement (A) présente un trou radial ou placé obliquement (7) de section circulaire.

7. Distributeur proportionnel selon la revendication 1, caractérisé par le fait que la voie directrice d'écoulement (A) présente une fente à peu près radiale (7') s'étendant dans la direction circonférentielle.

8. Distributeur proportionnel selon la revendication 1, caractérisé par le fait que la voie directrice d'écoulement (A) présente une fente à peu près radiale (7") placée obliquement par rapport à la direction circonférentielle.

9. Distributeur proportionnel selon la revendication 1, caractérisé par le fait que plusieurs voies directrices d'écoulement (A) sont prévues réparties dans la direction circonférentielle, de préférence dans un plan radial commun du tiroir cylindrique (S).

10. Distributeur proportionnel selon la revendication 1, caractérisé par le fait que l'étranglement (E) est une gorge périphérique faite dans le tiroir cylindrique (S) et l'orifice d'utilisation (V1) également une gorge périphérique (5) de la paroi de l'alésage du corps.

11. Distributeur proportionnel selon la revendication 1, caractérisé par le fait que l'étranglement (E) est une poche d'écoulement entre deux arêtes de réglage espacées axialement (3), délimitée dans la direction circonférentielle du tiroir cylindrique (S).

12. Distributeur proportionnel selon la revendication 11, caractérisé par le fait que l'orifice d'utilisation (V1, V2) est un trou de section circulaire (5').

13. Distributeur proportionnel selon au moins une des revendications 1 à 12, caractérisé par le fait que la section de passage de la voie directrice d'écoulement (A) est accordée à un débit inférieur au débit envoyé dans l'orifice d'utilisation (V1, V2) dans la position de passage complète du tiroir cylindrique (S).
